# EUROPÄISCHE PATENTSCHRIFT

(11) **EP 0 250 747 B1**
(45) Veröffentlichungstag und Bekanntmachung des Hinweises auf die Patenterteilung: **02.12.1992**
(21) Anmeldenummer: 87105736.0
(22) Anmeldetag: 16.04.1987
(51) Int. Cl.: B07B 7/083

(54) **Verfahren zur Windsichtung und Windsichter**
Method of and device for air sifting
Procédé et dispositif de séparation pneumatique

(30) Priorität: 25.06.1986 DE 3621221
(43) Veröffentlichungstag der Anmeldung: 07.01.1988
(73) Patentinhaber: Christian Pfeiffer Maschinenfabrik GmbH & Co. Kommanditgesellschaft, D-59269 Beckum (DE)
(72) Erfinder: Hanke, Ernst W., Dr.-Ing., D-4720 Beckum (DE)
(74) Vertreter: Weber, Otto Ernst, Dipl.-Phys.

(56) Entgegenhaltungen:
- EP-B- 23 320
- DE-A- 3 038 625
- DE-A- 3 231 526
- DE-C- 1 757 582
- DE-C- 2 951 819
- US-A- 4 528 091

## Beschreibung

Die Erfindung betrifft ein Verfahren zur Windsichtung eines Korngemenges mit Nachsichtung gemäß Oberbegriff des Anspruches 1 sowie einen Windsichter gemäß Oberbegriff des Anspruches 2.

Ein derartiges Verfahren und ein entsprechender Windsichter sind aus der Druckschrift EP-B-23 320 bekannt. Dieser bekannte Windsichter benötigt zur Aussonderung der Feingutteilchen aus der Sichtluft im allgemeinen Staubabscheider, z.B. in Form von Zyklonen und Filtern. Der Feingutdurchsatz eines derartigen, bekannten Windsichters hängt insbesondere von der vertikalen Höhe und dem Durchmesser seines Schleuderkorbes ab, also von seiner Umfangsfläche bzw. dem zylindrischen Ringraum, in dem die Sichtung durchgeführt wird. Der andere wesentliche Parameter einer Sichtung, nämlich die Grenzkorngröße, die das Feingut vom Grobgut unterscheidet, wird einerseits durch den Durchmesser und die Drehzahl des Schleuderkorbes mit bestimmt und hängt zum anderen vom äußeren Durchmesser des Sichtraumes und der Einströmgeschwindigkeit der Sichtluft in den Sichtraum ab.

In beiden Fällen kann man daher davon sprechen, daß die Grenzkorngröße von den auf das Sichtgut einwirkenden Beschleunigungskräften abhängt.

Eine Durchmesservergrößerung des Schleuderkorbes läßt sich zwar theoretisch durchführen. In der Praxis jedoch ist man wegen der quadratisch zunehmenden Fliehkräfte und der großen Druckkräfte, die auf die Leisten des Schleuderkorbes einwirken, eingeschränkt. Ein weiterer Aspekt, der einer Vergrößerung des Durchmessers des Schleuderkorbes entgegensteht, ist die geringer werdende Krümmung der Sichtluftbahnen mit größer werdendem Durchmesser. Dies kann zwar durch höhere Ausströmgeschwindigkeit bzw. größere Luftmengen der Sichtluft ausgeglichen werden, wobei dies und die auch größer werdenden Widerstandsverluste jedoch einen höheren Energieaufwand erforderlich machen würden.

Bei der vertikalen Dimensionierung des Schleuderkorbes ist man aufgrund der mechanischen Belastung seiner peripheren Leisten ebenfalls begrenzt. Vor allen Dingen jedoch ist die Vergrößerung des Schleuderkorbes in vertikaler Richtung durch das Auftreten unterschiedlicher Strömungsgeschwindigkeiten längs der Leisten des Schleuderkorbes beim Durchtritt von Sichtluft und Feingut zwischen diese Leisten eingeschränkt.

So sind auch bei dem bekannten Windsichter die Strömungsgeschwindigkeiten längs der mantelähnlichen Umfangsfläche des Schleuderkorbes im wesentlichen direkt abhängig vom Sog innerhalb des Schleuderkorbes. Dieser Sog ist am Sichtgutauslaß des Schleuderkorbes für das Feingut am größten und nimmt in Richtung der gegenüberliegenden, geschlossenen Stirnfläche des Schleuderkorbes hin ab. Über diese geschlossene bzw. zumindest weitgehend geschlossene Stirnfläche erfolgt bei dem bekannten Windsichter der Rotationsantrieb mittels der vertikalen Antriebsachse.

Diese unterschiedlichen Strömungsgeschwindigkeiten beim Eintritt des Feingutes in den Schleuderkorb auf unterschiedlichen vertikalen Höhen des Schleuderkorbes, bringen es mit sich, daß unterschiedliche Gütegrade für die Trennschärfe erreicht werden. Es dürfte hinreichend plausibel sein, daß in der Nähe des Sichtluftauslasses, wo die größte Sogwirkung anzutreffen ist, Überkorn in das Feingut gelangt und im Bereich des größten Abstandes vom Sichtluftauslaß Unterkorn im Grobgut verbleibt. Diese gravierenden Nachteile bei der Trennschärfe erhöhen sich um so mehr, je größer die vertikale Erstreckung des Schleuderkorbes wird. Diese vorgenannten Nachteile erscheinen jedoch bei windsichtern mit großer Durchsatzleistung unabwendbar zu sein. Zu diesem vorgenannten Nachteil kommt bei dem windsichter gemäß der EP-B-23 320 noch hinzu, daß umfangsmäßig betrachtet, am Schleuderkorb unterschiedliche Strömungsgeschwindigkeiten vorherrschen dürften. Dies deshalb, da man dort über unterschiedlich ausgelegte spiralförmige Zuführkanäle in etwa tangentialer Anordnung zum Schleuderkorb Sichtluftmengen unterschiedlichster Art, z.B. staubhaltige, heiße Mühlenabluft und gegenüberliegend z.B. kältere, aber staubfreie atmosphärische Luft in den Windsichter einbläst.

Speziell zur Überwindung der letztgenannten Nachteile, der unterschiedliche Strömungsgeschwindigkeiten in vertikaler Richtung längs des Schleuderkorbes, geht man bei einem weiteren bekannten Windsichter nach der DE-C-29 51 819 den Weg, an beiden Stirnseiten des Schleuderkorbes Sichtluftauslässe zu konzipieren. Bei diesem letztgenannten bekannten Windsichter tritt jedoch das Problem auf, daß die Leisten des Schleuderkorbes aufgrund der großen vertikalen Erstreckung im Vergleich zum Durchmesser des Schleuderkorbes durch eine Vielzahl von etwa radial vorgesehenen Speichen abgestützt und abgesteift werden müssen. Dies ist erforderlich, um den im Betrieb auftretenden Fliehkräften und den sonstigen mechanischen Beanspruchungen wie Schwingungen mit ausreichend hoher Sicherheit begegnen zu können. Diese zur Versteifung vorgesehenen Speichen kommen jedoch mit den in der Sichtabluft enthaltenen Feingutteilchen in Berührung und unterliegen dadurch einer relativ hohen Verschleißbeanspruchung. Zur Vermeidung einer derartigen Beanspruchung darf, wie es auch aus der für diesen Windsichter angegebenen oberen Korngröße von 2 bis 4 µm entnehmbar ist, angenommen werden, daß dieser bekannte Windsichter für weniger abrasives Sichtgut und Material entwickelt worden ist. Aufgrund der letztgenannten Korngrößen herrschen in der abgeführten Sichtluft auch bedeutend geringere Feststoffkonzentrationen, denen die radialen Speichen ausgesetzt sind.

Der letztgenannte bekannte Windsichter erscheint daher für ein stark abrasives Sichtgut, wie gesintertes Aluminiumoxid, Quarzsand oder Zementklinker bei Feststoffkonzentrationen von z.B. 800 g/m³ bis 1200 g/m³ in der Sichterabluft ungeeignet zu sein. Vor allem ist bei einem stark verschleißenden Korngemenge als Sichtgut ein Dauerbetrieb über mehrere Wochen oder Monate ohne längere Betriebsstillstandzeiten für Reparaturen oder einer Erneuerung des Schleuderkorbes kaum denkbar.

Bei einem aus der DE-A-30 38 625 bekannten Drehluft-Fliehkraft-Streusichter sind im oberen Teil eines konisch ausgebildeten Sichtraums mindestens zwei konzentrisch untereinander angeordnete Streuteller mit separaten Antrieben, sich von oben nach unten vergrößernden Durchmessern und mit konischen Anwurfringen, Flügeln, Rührwerken und dergleichen zur Feststoffbeschleunigung bzw. zur Zwangsführung für die im unteren Teil des Sichtraums zugeführte Umluft angeordnet. Das zentral aufgegebene Sichtgut gelangt über die Streuteller in den Sichtraum und ist dabei dem aufwärts gerichteten Umluftstrom ausgesetzt. Über die dadurch erzielte größere Abreinigung der konzentrisch abgeleiteten Umluft von Feingutpartikeln soll die Trennschärfe des Sichters insgesamt verbessert werden. Zu diesem Zweck wird die Umluft über die Umlenkfläche eines mechanischen Abscheiders, der konzentrisch unter dem Grobgutaustrag angeordnet ist, dem Sichtraum zugeführt. Auch dieser Umluftsichter ist wegen seiner schikaneartigen Einbauten wenig geeignet für besonders abrasives Sichtgut.

Ausgehend von diesem Stand der Technik liegt der Erfindung die **Aufgabe** zugrunde, ein Verfahren und einen Windsichter zur Durchführung des Verfahrens so zu konzipieren, daß die vorgenannten Nachteile vermieden werden und auch bei relativ abrasivem Sichtgut eine lange Betriebszeit, bei hoher Durchsatzleistung und verbesserter Trennschärfe erreicht wird, wobei gegebenenfalls dies mit relativ geringer Aufstellfläche für den Windsichter realisierbar sein soll.

Diese Aufgabe wird erfindungsgemäß bei einem Verfahren nach dem Oberbegriff des Anspruches 1 durch die Merkmale des kennzeichnenden Teils des Anspruches 1 und bei einem Windsichter gemäß Oberbegriff des Anspruches 2 durch die Merkmale des kennzeichnenden Teils des Anspruches 2 gelöst.

Ein essentieller Grundgedanke der Erfindung, sowohl verfahrensmäßig die vorrichtungsmäßig, kann darin gesehen werden, die Sichtung und die Trennschärfe dadurch zu verbessern, daß eine mehrstufige Sichtung durchgeführt wird, wobei die Sichtungsparameter auf jeder Stufe nach Möglichkeit umfassend einstellbar sind. Verfahrensmäßig erreicht man dieses Ziel, daß ergänzend zu einer Dispergierung des aus der ersten Verfahrensstufe resultierenden Grobgutes eine mittels weitgehend spiralförmig einströmender Sichtluft und Zentrifugalabweisung erfolgende zweite Sichtung vorgesehen wird. Diese Zentrifugalabweisung wird jedoch nicht rein strömungstechnisch durch eine Einleitung von Sichtluft oder anderer gasförmiger Medien erreicht, sondern im Zusammenwirken mit einer gleichzeitig erfolgenden mechanischen Zentrifugalabweisung, wie sie z.B. durch den Einsatz eines Schleuderkorbes erfolgt.

Vorrichtungsmäßig wird ein entsprechender erfindungsgemäßer Windsichter mit mindestens zwei Windsichterstufen ausgelegt, wobei die zur Nachsichtung dienende Windsichterstufe einen separaten oder einen mit dem nachgeschalteten, zweiten Schleuderkorb integrierten Streuteller aufweist, über den das Grobgut der ersten Stufe zuführbar ist. Diese Windsichterstufe ist in einer analogen Ausstattung mit einem Schleuderkorb, entsprechenden Schleuderkorbleisten und einem oder mehreren koaxialen Kränzen von Leitschaufeln ausgestattet, wobei jedoch zu einer optimaleren Nachsichtung in der Regel die Abmessungen der zweiten Windsichterstufe unterschiedlich zu denen der ersten Windsichterstufe sind.

Hierdurch lassen sich die Sichtungsparameter der zweiten Windsichterstufe ergänzend zu der Verstellbarkeit der Leitschaufeln und der Einströmgeschwindigkeit der Sichtluft noch geeigneter auf die gewünschten Korngrößen und Grenzkorngrößen einstellen.

Das erfindungsgemäße Verfahren und die entsprechende Vorrichtung eignen sich daher besonders auch für obere Korngrößen unter 10 µm. Da für die Aussonderung des Feingutes aus der Sichtluft entsprechende Staubabscheider, wie Zyklone oder Filter benötigt werden, kommt die durch die vertikale Mehrstufigkeit beim erfindungsgemäßen Windsichter erreichte geringe Aufstellungsfläche einer Verwendung mit Zyklonen entsprechend entgegen. Die Mehrstufigkeit des Windsichters ermöglicht es, den Sichterdurchmesser relativ klein zu halten, so daß der erfindungsgemäße Windsichter durch den geringen Flächenbedarf sehr gut der Zyklonverwendung angepaßt ist und zudem die relativ große Bauhöhe der Zyklone voll genutzt werden kann. Der erfindungsgemäße Windsichter eignet sich auch aufgrund seiner Mehrstufigkeit dazu, daß verschiedene Sichtluftmengen unterschiedlicher strömungstechnischer Eigenschaft eingesetzt werden können, wobei die kontrollierte Einführung in den Sichtraum durch die verstellbaren Leitschaufelkränze und die Optimierung der Sichtung im Hinblick auf verbesserte Trennschärfe mittels unterschiedlicher Dimensionierung der nachgeschalteten Windsichterstufe gewährleistet ist.

Vorteilhafterweise weist der Windsichter mindestens zwei Schleuderkörbe unterschiedlicher axialer Höhe und mit unterschiedlichen Durchmesser auf. Es kann dabei eine unterschiedliche Leistenbestückung mit unterschiedlichen Neigungswinkeln vorgesehen sein. Der Antrieb der einzelnen Schleuderkörbe der verschiedenen Windsichterstufen erfolgt zweckmäßigerweise getrennt, z.B. über entsprechende ineinander geführte Hohlwellen. Diese Möglichkeit eröffnet die Feinabstimmung der mechanischen Zentrifugalabweisung des zu sichtenden Grobkornes.

Ein weiterer Vorteil für die Nachsichtung wird mit der Ausbildung der der vorgeordneten Windsichterstufe zugewandten Stirnfläche des nachgeschalteten Schleuderkorbes als geschlossene Fläche erreicht, die die Funktion eines Streutellers übernimmt. Der Streuteller für das aus der vorgeschalteten Windsichterstufe kommende Grobgut kann auch separat zum Schleuderkorb vorgesehen sein. Wesentlich ist vor allen Dingen die Streutellerfunktion, die eine weitere Dispergierung des bereits mindestens einmal gesichteten Grobgutes ermöglicht, so daß dieses gut verteilt in den nachfolgenden Sichtraum eingeführt werden kann. Der Schleuderkorb der zweiten Windsichterstufe weist zweckmäßigerweise einen etwas größeren Durchmesser bei verringerter axialer Erstreckung wie der Schleuderkorb der ersten Windsichterstufe auf. Hierdurch ist bei gleicher Drehzahl der Schleuderkörbe auch eine mechanische Sichtung feinerer Partikel des Grobgutes aufgrund der höheren Beschleunigungskräfte im Außenbereich des Schleuderkorbes möglich. Andererseits ermöglicht gerade die reduzierte axiale Erstreckung des zweiten Schleuderkorbes auch eine gemeinsame Absaugung und Abführung der mit Feingut beladenen Sichtluft, z.B. nach oben im Bereich der Antriebsachse. In der letztgenannten Ausführungsform sind beide Stirnseiten des Schleuderkorbes der ersten Windsichterstufe weitestgehend als Durchlaßöffnungen ausgebildet, wobei der Schleuderkorb selbst über wenige radiale Versteifungsstege mit der Achse in Antriebsverbindung steht.

Bei Ausbildung des Windsichters mit einer geschlossenen unteren Stirnfläche des ersten Schleuderkorbes und einer offenen Stirnfläche beim zweiten Schleuderkorb, die mit einer entsprechenden Absaugleitung in Verbindung steht, erreicht man den Vorteil einer besseren Klassierung, da in diesem Fall drei Bereiche unterschiedlicher Korngrößen gesichtet und separiert werden können.

Ein weiterer Vorteil kann durch vertikal voneinander getrennte Luftkanäle für die Sichtluft erreicht werden. De Luftkanäle sind dabei zweckmäßigerweise als zwei- oder mehrgängige Spiralgehäuse ausgebildet, die einen weitgehend tangentialen Lufteintritt zu den Leitschaufelkränzen ermöglichen. Bei mehrgängigen Spiralgehäusen in einer horizontalen Ebene sind die einzelnen Einlässe äquidistant am Umfang verteilt angeordnet, um über den gesamten Umfang des Sichtraumes verteilt möglichst gleichmäßige Strömungsverhältnisse zu erreichen. Durch die vertikale Trennung der unterschiedlichen Luftkanäle für einen Schleuderkorb, kann z.B. in einem Luftkanal einer horizontalen Ebene heiße Mühlenabluft und auf einer anderen, z.B. darunter liegenden horizontalen Ebene, kältere, eventuell staubfreie atmosphärische Sichtluft eingeblasen werden. Bevorzugterweise wird die kältere Sichtluft in einem unteren Luftkanal zugeführt, um dadurch bereits eine Abkühlung des gesichteten Gutes zu erreichen. Es besteht daher die Möglichkeit, Sichtluft mit verfahrenstechnisch bedingten unterschiedlichen Strömungsgeschwindigkeiten jeweils nur in einer bestimmten Ebene des Schleuderkorbes einströmen zu lassen, so daß über den gesamten Umfang des Schleuderkorbes betrachtet, gleichmäßige Betriebsverhältnisse vorliegen.

Der erfindungsgemäße Windsichter ist dabei nicht auf die Ausführung mit zwei Windsichterstufen beschränkt. Je nach Einsatzzweck, z.B. für einen hohen Abreinigungsgrad eines Grobgutes mit bestimmter Grenzkorngröße, kann der Einsatz einer weiteren, nachgeschalteten dritten Windsichterstufe erforderlich und zweckmäßig sein. Die Ableitung der mit Feingut beladenen Sichtluft aus der dritten Windsichterstufe erfolgt zweckmäßigerweise unabhängig von der Ableitung der Sichtluft der vorgeordneten Stufen und nach unten.

Insgesamt gesehen, kann daher durch die Möglichkeit einer nachgeschalteten Mehrfachsichtung in einem Windsichter über vordispergierende Windsichterstufen mit weniger Sichtluft gearbeitet werden, so daß ein Aufbau des Windsichters mit prinzipiell kleinerem Durchmesser möglich wird. Durch die mehrstufige Sichtung, in Verbindung mit der Gestaltung der Schleuderkörbe weitgehend ohne radiale Versteifungsspeichen, ist auch die Verarbeitung relativ verschleißungünstigen Sichtgutes möglich.

Die Erfindung wird nachstehend anhand eines schematischen Ausführungsbeispieles noch näher erläutert.

Die einzige Zeichnung zeigt einen vertikalen Schnitt durch einen Windsichter 3 mit zwei Windsichterstufen 1,2.

Die Aufgabe des Sichtgutes in den Windsichter 3 erfolgt über einen weitgehend zentral angeordneten oberen Sichtguteinlaß 25. Der Sichtguteinlaß 25, der schräg durch den oberen Gehäuseabschluß hindurchragt, führt das Sichtgut weitgehend im Achsbereich des Windsichters 3 auf einen ersten Streuteller 26, der konisch nach oben geöffnet ist. Das durch diesen Streuteller 26 vordispergierte Sichtgut gelangt über zwei nach unten verjüngend zulaufende Stufen des Gehäuses des Windsichters 3 auf einen weiteren, zweiten Streuteller 27.

Über diesen Streuteller 27 gelangt das Sichtgut gut vordispergiert in einen ersten Sichtraum 4 der ersten Windsichterstufe 1. Der Sichtraum 4 ist kreisringförmig, zylindrisch ausgebildet, wobei er nach radial außen durch separat einstellbare Leitschaufelkränze 6 und 7, die vertikal übereinander angeordnet sind, begrenzt wird. Nach radial innen wird die Begrenzung des Sichtraumes 4 durch die Außenkanten der Schlagleisten 10 des Schleuderkorbes 9 gebildet.

Die Sichtluft für die erste Windsichterstufe 1 gelangt über die Luftkanäle 5, die im Horizontalschnitt beispielsweise als zweigängiges Spiralgehäuse ausgebildet sind, in den Sichtraum 4. Durch die mit Drall in den Sichtraum 4 einströmende Sichtluft findet eine Vortrennung des Sichtgutes statt, wobei die von außen nach innen den Sichtraum 4 durchströmende Luftströmung die in den Sichtraum einfallenden Teilchen auf einer Spiralbahn beschleunigen. Hierdurch werden Grobgutpartikel infolge der auf sie einwirkenden höheren Fliehkräfte aus der Spiralbahn getragen und aufgrund der Schwerkraft auf den ersten am unteren Bereich der ersten Windsichterstufe 1 angeordneten Grobguttrichter 8 ausfallen.

Die in der spiralförmigen Luftströmung verbleibenden Feingutpartikel auf der ersten Windsichterstufe 1 werden zum Außenumfang des rotierenden Schleuderkorbes 9 mitgenommen. Durch die Rotation des Schleuderkorbes 9 mit seinen radial außen in vertikaler Richtung angeordneten Schlagleisten 10 werden die zwischen die Schlagleisten gelangenden Teilchen nochmals beschleunigt, wobei mitgerissene Teilchen des Grobgutes in den Sichtraum 4 zurückgeschleudert werden. Das durch die Sichtluft ins Innere des Schleuderkorbes 9 geführte Feingut wird hingegen über die im oberen Bereich des Schleuderkorbes 9 vorgesehene stirnseitige Öffnung 11 und über eine damit in Verbindung stehende zweigängige Austragsspirale 12 zu den nachfolgenden Staubabscheidern abgesaugt.

Der Antrieb des Schleuderkorbes 9 erfolgt über eine als Hohlrohr ausgebildete Antriebswelle 28, in der eine weitere Antriebswelle 29 für den Schleuderkorb 14 der zweiten Windsichterstufe 2 geführt ist. Im Ausführungsbeispiel weist der Schleuderkorb 9 im unteren Bereich eine geschlossene Stirnwand 31 auf, die zur besseren Stabilisierung etwa in der Mitte mit schräg zur Antriebswelle 28 verlaufenden Verstrebungen 30 oder einem verschleißgeschützten Kegelmantel geführt und versteift ist.

Das den ersten Grobguttrichter 8 verlassende Grobgut gelangt auf die obere,geschlossene Stirnwand 13 des für die Nachsichtung vorgesehenen zweiten Schleuderkorbes 14. Im Beispiel ist der Schleuderkorb 14 der zweiten Windsichterstufe 2 mit geringerer vertikaler Erstreckung als der erste Schleuderkorb 9 ausgestattet. Er weist jedoch einen größeren Durchmesser auf als der erste Schleuderkorb 9. Der Antrieb des zweiten Schleuderkorbes 14 erfolgt über eine koaxial in der ersten Antriebswelle 28 geführte zweite Antriebswelle 29, wobei über die vertikale Erstreckung Zwischenlagerungen und Verstrebungen mit dem Gehäuse des Windsichters 3 vorgesehen sind.

Die separate Antriebswelle 29 gestattet es, die untere Windsichterstufe 2 auch mit unterschiedlicher Umdrehungszahl zu betreiben. Der Schleuderkorb 14 weist radial außen vertikal angeordnete Schlagleisten 21 auf, die äquidistant über seinen Umfang verteilt sind. Der kreisringförmige Sichtraum 15 der zweiten Windsichterstufe 2 wird nach radial außen durch unabhängig voneinander um ihre vertikale Achse einstellbare Leitschaufelkränze 16 und 17 begrenzt. Der Leitschaufelkranz 16 ist dabei einem separaten Luftkanal 18, 18ʹ zugeordnet, der im Horizontalschnitt z.B. mehrgängig ausgelegt ist. Der untere Leitschaufelkranz 17 führt dagegen die über den Luftkanal 19 und 19ʹ einströmende Sichtluft mit Drall in den Sichtraum 15. Die Luftkanäle haben im Ausführungsbeispiel im Vertikalschnitt etwa Rechteckform.

Die Luftkanäle 18 und 18ʹ sind gegenüber den Luftkanälen 19 und 19ʹ vertikal voneinander getrennt. Hierdurch ist es möglich, diese Luftkanäle mit unterschiedlicher Sichtluft zu beschicken. So kann beispielsweise der gegen Verschleiß verstärkt ausgelegte Luftkanal 18, 18ʹ für die Zuführung heißer, partikelbeladener Mühlenabluft dienen, während die Luftkanäle 19 und 19ʹ kühle atmosphärische Frischluft in den Sichtraum einführen, um auf dieser Ebene das Sichtgut wieder zu kühlen.

Im Sichtraum 15 erfolgt eine Nachsichtung des Grobgutes, in der bereits vorausgehend zur Windsichterstufe 1 erläuterten Weise. Das von unerwünschtem Feingut abgereinigte Grobgut fällt aus dem Sichtraum 15 in den Grobguttrichter 20 und wird nach unten abgeführt. Die Mischluft aus den Luftkanälen 18, 18ʹ, 19 und 19ʹ strömt mit den gewünschten, restlichen Feingutpartikeln durch die Schlagleisten 21 des zweiten Schleuderkorbes 14. Diese restlichen Feingutpartikel werden zusammen mit der Mischluft über einen, an der unteren offenen Stirnseite 32 des Schleuderkorbes 14 anschließenden Auffangbehälter 22 abgesaugt. Die Absaugung erfolgt im Beispiel über zwei seitlich an dem Auffangbehälter 22 angeschlossene Luftauslässe 23, die die mit Feingut beladene Sichtluft weiteren Staubabscheidern zuführen.

In der vorstehenden Konzipierung des Windsichters 3 kann über die Luftauslässe 12 ein Feingut mit völlig verschiedenem Kornaufbau im Vergleich zu dem Feingut erreicht werden, welches über die Luftauslässe 23 gewonnen wird. Diese verfahrensmäßige Herstellung unterschiedlicher Kornverteilungen für das Feingut ist insbesondere für die Herstellung von Zementmehl von Vorteil, um auf diese Weise die betontechnischen Eigenschaften des Zementes, wie den zeitlichen Festigkeitsanstieg beim Erhärten, zu verbessern. Eine verbesserte Sichtung und bessere Trennschärfe beim Feingut wie beim Grobgut kann mit dem erfindungsgemäßen Windsichter auch dadurch erreicht werden, daß die den beiden Sichträumen 4 und 15 zugeführten Luftmengen gewollt variiert werden und mit unterschiedlichen Strömungsgeschwindigkeiten beaufschlagt werden.

Die Erfindung bringt daher den Vorteil, daß durch die gegebenenfalls mehrstufige Nachsichtung eine höhere Einstellgenauigkeit für gewünschte Grenzkorngrößen erreicht wird, wobei die mechanische Abreinigung mittels der Funktion der Schleuderkörbe dies insbesondere verbessert.

## Patentansprüche

1. Verfahren zur Windsichtung eines Korngemenges mit Nachsichtung, bei dem ein Korngemenge dispergiert einem ersten Sichtvorgang zugeführt wird, bei dem das Feingut des ersten Sichtvorganges im wesentlichen koaxial abgesaugt wird und bei dem das Grobgut des ersten Sichtvorganges nach unten geführt und einer mindestens einstufigen Nachsichtung unterzogen wird,
dadurch **gekennzeichnet,**
daß getrennt und nachgeschaltet zum ersten Sichtvorgang und vor der Nachsichtung eine Dispergierung des nach unten geführten Grobgutes durchgeführt wird und daß die Nachsichtung des dispergierten Grobgutes mittels weitgehend spiralförmig einströmender Sichtluft und mechanischer Zentrifugalabweisung der Grobgutpartikel erfolgt.

2. Windsichter (3) mit mindestens einer Windsichterstuf (1), die einen um eine im wesentlichen vertikale Drehachse antreibbaren Schleuderkorb (9) mit radial außen vorgesehenen Leisten aufweist, die von der Sichtluft von außen nach innen durchströmt werden, mit einem den Schleuderkorb (9) umgebenden, kreisringförmigen Sichtraum (4), an dem radial nach außen ein koaxialer Kranz von Leitschaufeln angrenzt, wobei die Sichtluft an den Leitschaufeln vorbei spiralförmig in den Sichtraum (4) einführbar ist, mit einem Sichtguteinlaß (25) und einem Streuteller (26) oberhalb des Sichtraumes (4) und einem Auslaß für das gesichtete Grobgut unterhalb des Sichtraumes (4) und mit einer im wesentlichen koaxialen Absaugung für die mit Feingut beladene Sichtluft aus dem Schleuderkorb (9), insbesondere zur Durchführung des Verfahrens nach dem Anspruch 1,
dadurch **gekennzeichnet,**
daß der oberen, ersten Windsichterstufe (1) mindestens eine weitere, zweite Windsichterstufe (2) mit einem Schleuderkorb (14) mit unterschiedlichen Dimensionsabmessungen im Vergleich zum oberen, ersten Schleuderkorb (9) zur Nachsichtung des Grobgutes der ersten Stufe nachgeschaltet ist und daß ein separater oder ein mit dem nachgeschalteten, zweiten Schleuderkorb (14) integrierter Streuteller (13) vorgesehen ist, über den das Grobgut der ersten Stufe (1) dem kreisringförmigen Sichtraum (15) der zweiten Stufe (2) zuführbar ist.

3. Windsichter nach Anspruch 2,
dadurch **gekennzeichnet**,
daß der oder die dem Schleuderkorb (9) der ersten Windsichterstufe (1) nachgeschalteten Schleuderkörbe (14) relativ zum ersten Schleuderkorb (9) mit gleicher oder unterschiedlicher Drehzahl antreibbar sind.

4. Windsichter nach einem der Ansprüche 2 oder 3,
dadurch **gekennzeichnet,**
daß der zweite Schleuderkorb (14) eine geringere vertikale Erstreckung und/oder einen größeren Durchmesser als der erste Schleuderkorb (9) aufweist.

5. Windsichter nach einem der Ansprüche 2 bis 4,
dadurch **gekennzeichnet,**
daß dem zweiten Schleuderkorb (14) Sichtluft aus unterschliedlichen, vertikal voneinander getrennten Luftkanälen (18,18'; 19,19') zuführbar ist.

6. Windsichter nach einem der Ansprüche 2 bis 5,
dadurch **gekennzeichnet,**
daß die Luftkanäle (5,18,19) zur Zuführung der Sichtluft in einen Sichtraum (4,15) in ein-oder mehrgängiger Spiralform mit tangentialer Einströmrichtung ausgebildet sind und daß bei mehrgängiger Spiralform die Luftkanäle in einer horizontalen Ebene äquidistant am Umfang des Windsichtergehäuses (33) angeordnet sind.

7. Windsichter nach einem der Ansprüche 2 bis 6,
dadurch **gekennzeichnet,**
daß die den vertikal voneinander getrennten Luftkanälen (5,18,19) zugeordneten Leitschaufelkränze (6,7; 16,17) in ihrem Neigungswinkel separat einstellbar sind.

8. Windsichter nach einem der Ansprüche 2 bis 7,
dadurch **gekennzeichnet,**
daß die erste und zweite Windsichterstufe (1,2) eine gemeinsame oder eine getrennte, im wesentlichen koaxiale Absaugung für das Feingut aufweisen.

9. Windsichter nach einem der Ansprüche 2 bis 8,
dadurch **gekennzeichnet,**
daß der Schleuderkorb (14) der nachgeschalteten, zweiten Windsichterstufe (2) eine zentrale Absaugung des Feingutes nach unten mit mehreren seitlichen Absaugleitungen (23) aufweist.

10. Windsichter nach einem der Ansprüche 2 bis 9,
dadurch **gekennzeichnet,**
daß anschließend an die zweite Windsichterstufe (2) eine weitere, dritte Windsichterstufe, mit insbesondere unterschiedlichen Dimensionsabmessungen zur zweiten Stufe, für eine weitere Nachsichtung vorgesehen ist.

11. Windsichter nach einem der Ansprüche 5 bis 10,
dadurch **gekennzeichnet,**
daß bei vertikal voneinander getrennten Luftkanälen (5,18, 19) für eine nachgeschaltete Windsichterstufe im unteren Luftkanal (19) die Zufuhr kühlerer Sichtluft als im oberen Luftkanal (5,18) vorgesehen ist oder umgekehrt der obere Luftkanal (18) die kühlere Sichtluft führt.

## Claims

1. Process for the air classification of a particle mixture with reclassification, in which a particle mixture is supplied in dispersion to a first classification, in which the fines from the first classifying process are sucked out substantially coaxially and in which the coarse material of the first classifying process is led away downwards and subject to an at least one-step-reclassification, characterized in that separate to and after the first classifying process and before reclassification there is a dispersion of the coarse material led off downwards and reclassification of the dispersed coarse material takes place by means of largely spirally flowing in classifying air and rotor-mechanical centrifugal rejection of the coarse material particles.

2. Air classifier (3) with at least one air classifier stage (1) having a centrifuge basket (9) drivable about a substantially vertical rotation axis and having radially outwardly positioned ledges and through which the classifying air flows from the outside to the inside, with a circular classifying chamber (4) surrounding the centrifuge basket (9) and on which there is a coaxial ring of guide vanes on the radial outside, the classifying air past the guide vanes being spirally introducable into the classifying chamber (4), with a classifying material inlet (25) and a whizzer (26) above the classifying chamber (4) and an outlet for the classified coarse material below the classifying chamber (4) and with substantially coaxial suction removal for the finesladen classifying air from the centrifuge basket (9), particularly for carrying out the process according to claim 1, characterized in that said upper first air classifier stage (1) is followed by at least one further, second air classifier stage (2) with a centrifuge basket (14) having different dimensions to the upper, first centrifuge basket (9) for the reclassification of the coarse material from the first air classifier stage and in that there is a separate whizzer (13) or a whizzer integrated with the following second centrifuge basket (14) by means of which the coarse material of the first air classifier stage (1) is supplied to the circular classifying chamber (15) of the second air classifier stage (2).

3. Air classifier according to claim 2, characterized in that the centrifuge basket (14) or the centrifuge baskets following the centrifuge basket (9) of the first air classifier stage (1) can be driven at the same speed or a different speed as the first centrifuge basket (9).

4. Air classifier according to claim 2 or 3, characterzied in that the second centrifuge basket (14) has a smaller vertical extension and/or a larger diameter than the first centrifuge basket (9).

5. Air classifier according to one of claims 2 to 4, characterized in that classifying air from different, vertically separating air ducts (18, 18', 19, 19') is supplied to the second centrifuge basket (14).

6. Air classifier according to one of claims 2 to 5, characterized in that the air ducts (5, 18, 19) for supplying classifying air to a classifying chamber (4, 15) are constructed spirally with a single or multiple thread design and tangential inflow direction and in that the air ducts when having a multiple thread design are equidistantly arranged round the circumference of air classifier casing (33) in a horizontal plane.

7. Air classifier according to one of claims 2 to 6, characterized in that the guide vane rings (6, 7; 16, 17) associated with the vertically separated ducts (5, 18, 19) can be separately adjusted with respect to their inclination angles.

8. Air classifier according to one of claims 2 to 7, characterized in that the first and second air classifier stages (1, 2) have a common or a separate substantially coaxial suction removal for the fines.

9. Air classifier according to one of claims 2 to 8, characterized in that the centrifuge basket (14) of the following second air classifier stage (2) has a central downwards suction removal of the fines with a plurality of lateral suction lines (23).

10. Air classifier according to one of claims 2 to 9, characterized in that a further, third air classifier stage for a further reclassification is provided following to the second air classifier stage (2), said third air classifier stage particularly having different dimensions compared with said second stage.

11. Air classfier according to one of claims 5 to 10, characterized in that in the case of vertically separate air ducts (5, 18, 19) for a following air classifier stage, cooler classifying air is supplied in the lower air duct (19) than in the upper air duct (5, 18) or inversely the upper air duct leads the cooler classifying air.

## Revendications

1. Procédé d'élutriation aéraulique
d'une poudre avec post-élutriation, dans lequel on introduit en dispersion une quantité de grains dans un premier processus d'élutriation, dans lequel on aspire essentiellement coaxialement le produit fin du premier processus d'élutriation et dans lequel on conduit le produit grossier du premier processus d'élutriation vers le bas et on le soumet à au moins une post-élutriation en une étape,
caractérisé en ce qu'on réalise séparément et en aval du premier processus d'élutriation, et avant la postélutriation, une dispersion du produit grossier guidé vers le bas, et en ce que la post-élutriation du produit grossier dispersé se fait au moyen d'air d'élutriation s écoulant largement en spirale et par séparation centrifuge mécanique des particules du produit grossier.

2. Elutriateur aéraulique (3) avec au moins un étage d'élutriateur aéraulique (1), qui présente un panier de centrifugation (9) entraîné autour d'un axe de rotation essentiellement vertical avec des lames prévues radialement à l'extérieur, qui sont balayées de l'extérieur vert l'intérieur par de l'air d'élutriation, avec une chambre (4) d'élutriation annulaire entourant le panier de centrifugation (9), sur laquelle se raccorde radialement vers l'extérieur une couronne coaxiale de pales directrices, l'air d'élutriation étant introduit en spirale au niveau des pales directrices dans la chambre d'élutriation (4), avec une entrée (25) du produit à élutrier et un disque de distribution (26) au dessus de la chambre d'élutriation (4) et une sortie pour le produit grossier élutrié en dessous de la chambre d'élutriation (4) et avec une aspiration sensiblement coaxiale pour l'air d'élutriation chargé de produit fin sortant du panier de centrifugation (9), notamment pour réaliser le procédé selon la revendication 1, caractérisé en ce que,
en aval du premier étage supérieur (1) d'élutriateur se trouve au moins un deuxième étage d'élutriateur (2) avec un panier (14) de centrifugation qui a des dimensions différentes de celles du premier panier supérieur de centrifugation (9) pour post-élutrier le produit grossier du premier étage et en ce qu'on prévoit un disque distributeur (13) séparé ou intégré au deuxième panier de centrifugation (14) placé en aval de lui, grâce auquel on peut introduire le produit grossier du premier étage (1) dans la chambre d'élutriation (15) annulaire du deuxième étage (2).

3. Elutriateur aéraulique selon la revendication 2, caractérisé en ce qu'on peut entraîner à la même vitesse de rotation ou à une vitesse de rotation différente, par rapport au premier panier de centrifugation (9), le ou les paniers (14) de centrifugation placés en aval du panier de centrifugation (9) du premier étage (1) de l'élutriateur.

4. Elutriateur aéraulique selon l'une des revendications 2 ou 3, caractérisé en ce que le deuxième panier de centrifugation (14) présente une extension verticale plus faible et/ou un plus grand diamètre que le premier panier de centrifugation (9).

5. Elutriateur aéraulique selon l'une des revendications 2 à 4, caractérisé en ce qu'on introduit dans le deuxième panier de centrifugation (14) de l'air d'élutriation provenant de différents canaux d'air (18, 18', ; 19, 19') séparés verticalement l'un de l'autre.

6. Elutriateur aéraulique selon l'une des revendications 2 à 5, caractérisé en ce que les canaux d'air (5, 18, 19) destinés à conduire l'air d'élutriation dans une chambre d'élutriation (de séparation) (4, 15) sont constitués en forme spirale à un ou plusieurs pas à sens d'injection tangentiel, et en ce que, en cas de forme spirale à plusieurs pas, les canaux d'air sont disposés dans un plan horizontal équidistant de la périphérie du carter d'élutriateur (33).

7. Elutriateur aéraulique selon l'une des revendications 2 à 6, caractérisé en ce que les couronnes de pales directrices (6, 7 ; 16, 17) correspondant aux canaux d'arrivée d'air séparés verticalement l'un de l'autre sont réglables individuellement en ce qui concerne leur angle d'inclinaison.

8. Elutriateur aéraulique selon l'une des revendication 2 à 7, caractérisé en ce que le premier et le deuxième étage d'élutriateur aéraulique (1, 2) présentent une aspiration commune ou séparée essentiellement coaxiale pour le produit fin.

9. Elutriateur aéraulique selon l'une des revendications 2 à 8, caractérisé en ce que le panier de centrifugation (14) du deuxième étage (2) d'élutriateur aéraulique placé en aval présente une aspiration centrale du produit fin vers le bas avec plusieurs conduites d'aspiration (23) placées latéralement.

10. Elutriateur aéraulique selon l'une des revendications 2 à 9, caractérisé en ce qu'en raccordement au deuxième étage d'élutriateur aéraulique (2), on prévoit un troisième étage d'élutriateur aéraulique, avec notamment des dimensions différentes de celles du deuxième étage, pour une autre post-élutriation.

11. Elutriateur aéraulique selon l'une des revendications 5 à 10, caractérisé en ce qu avec des canaux d'air séparés verticalement les uns des autres (5, 18, 19), on prévoit pour un étage d'élutriateur (séparateur) aéraulique branché en aval, l'introduction dans le canal (19) inférieur l'alimentation d'air élutriateur (séparateur) plus froid que dans le canal d'air supérieur (5, 18), ou inversement on introduit l'air élutriateur (séparateur) plus froid dans le canal d'air supérieur (18).
